# EUROPÄISCHE PATENTSCHRIFT

(11) **EP 3 435 494 B1**
(45) Veröffentlichungstag und Bekanntmachung des Hinweises auf die Patenterteilung: **13.05.2020**
(21) Anmeldenummer: 18185747.5
(22) Anmeldetag: 26.07.2018
(51) Int. Cl.: H01R 13/59, H01R 43/18

(54) **VERBINDER UND VERWENDUNG**
CONNECTOR AND USE
CONNECTEUR ET SON UTILISATION

(30) Priorität: 26.07.2017 DE 102017007050
(43) Veröffentlichungstag der Anmeldung: 30.01.2019
(73) Patentinhaber: Yamaichi Electronics Deutschland GmbH, 85609 Aschheim-Dornach (DE)
(72) Erfinder: Heindl, Alexandra, 85462 Eitting (DE); Quiter, Michael, 57482 Wenden (DE)
(74) Vertreter: Müller-Boré & Partner Patentanwälte PartG mbB

(56) Entgegenhaltungen:
- EP-A1- 2 099 101
- GB-A- 1 022 501
- US-A- 4 739 126

## Beschreibung

Die Erfindung betrifft einen Verbinder, insbesondere einen Rundstecker, für einen Steckverbinder.

Herkömmliche Steckverbinder weisen zum Schutz vor einer Zugbelastung an einer elektrisch leitfähigen Verbindung zwischen einem Bauteil des Steckverbinders und einem zugeordneten Kabel, z.B. zwischen einem Isolatorkörper des Steckverbinders und den freigelegten Litzen des Kabels, in der Regel eine Zugentlastungsvorrichtung auf. Die Zugentlastungsvorrichtung umfasst üblicherweise eine Klemmvorrichtung aus einem Metall, mittels der das Kabel an dem Steckverbinder festklemmbar ist.

Herkömmlicherweise wird zum Befestigen der Klemmvorrichtung am Steckverbinder die Klemmvorrichtung zwischen einer Steckverbinder-Mutter und einer Steckerhülse eingespannt. Dazu wird die Steckverbinder-Mutter über die Klemmvorrichtung geschoben und mit der Steckerhülse verschraubt, wobei gleichzeitig die Klemmvorrichtung derart an das Kabel gepresst wird, dass das Kabel an dem Steckverbinder fixiert ist.

Während des Verschraubens der Steckverbinder-Mutter bewegt sich eine radial innere Oberfläche der Steckverbinder-Mutter gegen eine radial äußere Oberfläche der Klemmvorrichtung. An den Kontaktpunkten der beiden Oberflächen entstehen daher Reibungskräfte, wodurch ungewollt Metallspäne bzw. ein metallischer Abrieb von der metallischen Steckverbinder-Mutter und/oder der metallischen Klemmvorrichtung abgespant werden können. Diese Metallspäne verbleiben nach der Montage in einem inneren Bereich des Steckverbinders und können im Betrieb des Steckverbinders in Bereichen sein bzw. in Bereiche fallen, die mit einem elektrischen Strom beaufschlagt sind. Aufgrund ihrer elektrischen Leitfähigkeit können die Metallspäne dort z.B. einen Kurzschluss auslösen und so, oder anderweitig, die Funktion der Vorrichtung empfindlich stören. Die Metallspäne können zudem zu rein mechanischen Störungen führen, etwa durch das Blockieren eines Gewindes.

EP 2 099 101 A1 offenbart eine Steckvorrichtung mit einer Zugentlastung sowie einen Klemmkorb hierfür, welcher radial bewegliche Klemmzungen aufweist.

GB 1 022 501 offenbart eine Kabelabdichtung für zweiteilige elektrische Verbinder, deren einer Teil mindestens ein Kontaktelement und deren anderer Teil innerhalb einer starren Hülse eine Muffe aus nachgiebigem Material trägt, wobei Muffe und Hülse an dem dem einen Teil abgekehrten Ende an den einander zugekehrten Seiten Schrägflächen aufweisen und im Bereich der Schrägflächen ein Zwischenstück tragen, wobei das Zwischenstück derart gebildet ist, dass beim Aufeinanderschrauben der beiden Teile die Muffe einem Kompressionsdruck in axialer Richtung unterliegt.

US 4 739 126 A offenbart eine Erdungsanschlussvorrichtung zur Montage auf einer Platte, zum Abtrennen des äußeren Abschirmleiters eines elektrischen Kabels und zur gleichzeitigen Befestigung der Kabel an einer Platte.

Es ist daher Aufgabe der vorliegenden Erfindung einen Verbinder, insbesondere einen Rundstecker, bereitzustellen, bei dem keinerlei metallischer Abrieb bei der Montage des Steckverbinders an einem Kabel an der Zugentlastungsvorrichtung entsteht.

Die Aufgabe wird durch einen Verbinder mit den Merkmalen des Anspruchs 1 und durch eine Verwendung mit den Merkmalen des Anspruchs 13 gelöst. Vorteilhafte Weiterbildungen sind in den Unteransprüchen angegeben.

Gemäß einem Aspekt der Erfindung wird ein Verbinder, insbesondere ein Rundstecker, mit einem Verbindergehäuse bereitgestellt, aufweisend: eine metallische Fixierungshülse, aufweisend eine Mehrzahl Klemmfinger, wobei die Fixierungshülse zum Aufschieben auf ein Kabel, insbesondere ein zugeordnetes Kabel, gebildet ist, und eine metallische Gehäusemutter, wobei die Gehäusemutter zum Aufschieben über die Fixierungshülse gebildet ist und ein radial innen liegend angeordnetes Verlagerungselement umfasst, und in einem Betriebszustand der Gehäusemutter das Verlagerungselement die Mehrzahl Klemmfinger derart radial nach innen verlagert, dass die Mehrzahl Klemmfinger an das zugeordnete Kabel angepresst ist, wobei das Verlagerungselement aus einem elektrisch nichtleitenden Werkstoff gebildet ist.

Unter dem zugeordneten Kabel ist insbesondere das Kabel zu verstehen, auf dem auch die Gehäusemutter angeordnet ist. Der Begriff "die Gehäusemutter umfasst ein radial innen liegend angeordnetes Verlagerungselement" bedeutet vorliegend, dass das Verlagerungselement innerhalb der Gehäusemutter in der Gehäusemutter angeordnet ist. Das Verlagerungselement kann dabei mit der Gehäusemutter verbunden sein. In anderen Worten betrifft ein Aspekt der Erfindung einen Verbinder, insbesondere ein Rundstecker, mit einem Verbindergehäuse, aufweisend: eine Fixierungshülse, aufweisend eine Mehrzahl Klemmfinger, wobei die Fixierungshülse zum Aufschieben auf ein Kabel, insbesondere ein zugeordnetes Kabel, gebildet ist, ein Verlagerungselement, und eine Gehäusemutter, wobei die Gehäusemutter zum Aufschieben über die Fixierungshülse gebildet ist und das Verlagerungselement radial innen liegend in der Gehäusemutter angeordnet ist, und in einem Betriebszustand der Gehäusemutter das Verlagerungselement die Mehrzahl Klemmfinger derart radial nach innen verlagert, dass die Mehrzahl Klemmfinger an das zugeordnete Kabel angepresst ist, wobei das Verlagerungselement aus einem elektrisch nichtleitenden Werkstoff gebildet ist.

Vorteilhafterweise wird durch das Vorsehen eines Verlagerungselements aus einem elektrisch nichtleitenden Werkstoff ein leitfähiger Abrieb im Wesentlichen vollständig unterbunden. Durch metallischen Abrieb verursachte Kurzschlüsse und andere Störungen können daher weitestgehend vermieden werden. Zwar kann Abrieb entstehen, dieser ist jedoch aus nichtmetallischem Werkstoff.

Im Folgenden soll ein Aspekt der Erfindung zunächst anhand eines Montagevorgangs des Verbinders auf ein zugehöriges Kabel erläutert werden:
Zur Montage des Verbinders, der als ein Rundstecker gebildet sein kann, kann zunächst die Gehäusemutter, vorzugsweise aus einem Metall oder einer Metalllegierung, in einer axialen Richtung auf ein Kabelende eines zugeordneten Kabels, insbesondere eines Rundkabels, geschoben werden. Das Kabel kann zum Leiten eines elektrischen Stroms und/oder zum Leiten eines elektrischen Signals gebildet sein.

Mit der axialen Richtung kann in Richtung der Längsachse des zugeordneten Kabels gemeint sein, wobei mit der Längsachse diejenige Achse gemeint ist, die der Richtung der größten Ausdehnung des Kabels entspricht. Mit der axialen Richtung kann auch eine Richtung gemeint sein, in der die Gehäusemutter an ein Bauteil des Verbinders, wie etwa eine Gehäusehülse, vorzugsweise aus einem Metall oder einer Metalllegierung, ansetzbar ist. Weisen die Gehäusemutter sowie die Gehäusehülse jeweils ein zueinander komplementäres Gewinde auf, kann nach dem Ansetzen die Gehäusemutter mit der Gehäusehülse verschraubt werden. Die Gehäusemutter kann aber auch mittels eines anderen Verbindungsverfahrens mit der Gehäusehülse verbunden werden.

Nach dem Aufschieben der Gehäusemutter auf das Kabelende kann die Fixierungshülse auf das Kabelende geschoben werden. Die Fixierungshülse kann insbesondere aus einem Metall oder einer Metalllegierung gefertigt sein. Die Fixierungshülse kann eine Mehrzahl Klemmfinger aufweisen, die radial nach innen verlagerbar sind. Jeder Klemmfinger kann mindestens einen Greifhaken aufweisen, der sich in einer radialen Richtung nach innen erstreckt. Mit der radialen Richtung kann eine Richtung gemeint sein, die orthogonal zur axialen Richtung verläuft. Die Greifhaken können sich also in Richtung des Kabels erstrecken, wobei das Kabel im Wesentlichen von der Mehrzahl der Klemmfinger umfänglich umgeben sein kann. Bevorzugt weist die Fixierungshülse zwei Klemmfinger, besonders bevorzugt drei Klemmfinger, am meisten bevorzugt vier Klemmfinger auf. Die Fixierungshülse kann aber auch 5 oder mehr Klemmfinger aufweisen.

Zum Herstellen einer elektrisch leitfähigen Verbindung zwischen Verbinder und Kabel kann das Kabel abisoliert werden. Dadurch werden die dem Kabel zugehörigen Litzen freigelegt. Die Litzen können dann jeweils mit einem zugeordneten Kontaktbereich eines Kontaktelements verbunden werden, z. B. durch Verlöten, wobei eine Mehrzahl Kontaktelemente, insbesondere entsprechend der Anzahl der Litzen, im Isolatorkörper angeordnet ist. In einem Bereich um den Isolatorkörper können schließlich optional zwei Halbschalen angeordnet werden, wobei die Halbschalen aneinander derart anliegen können, dass sie den Isolatorkörper zumindest teilweise umfänglich umschließen. Die Halbschalen können auch den abisolierten Abschnitt des Kabels zumindest teilweise umschließen. Über den Isolatorkörper und die beiden Halbschalen kann schließlich die Gehäusehülse geschoben werden.

Die Fixierungshülse kann einen radial außen angeordneten Anschlagring mit einem an dem Anschlagring radial außen angeordneten Vorsprung aufweisen, wobei der Anschlagring beim Verbinden von Gehäusemutter und Gehäusehülse an die Gehäusehülse angepresst werden kann und so die Fixierungshülse zwischen der Gehäusehülse und der Gehäusemutter eingespannt ist. Zum Verbinden kann die Gehäusemutter über die Fixierungshülse geschoben werden.

Die Gehäusehülse kann eine Ausnehmung aufweisen, wobei der Vorsprung des Anschlagrings derart in der Ausnehmung anordenbar sein kann, dass ein Verdrehen der Gehäusehülse relativ zur Fixierungshülse im montierten Zustand unterbunden ist. Ist die Gehäusemutter mit der Gehäusehülse verschraubt, befindet sich die Gehäusemutter in einem Betriebszustand, und der Montagevorgang ist beendet. Die Gehäusemutter und die Gehäusehülse können im verbundenen bzw. verschraubten Zustand das Verbindergehäuse bilden.

Während des Verschraubens von Gehäusemutter und Gehäusehülse wird gleichzeitig die Mehrzahl Klemmfinger der Fixierungshülse radial nach innen verlagert, so dass die Mehrzahl Klemmfinger im Betriebszustand der Gehäusemutter an das zugeordnete Kabel angepresst ist. Das Verlagern der Mehrzahl Klemmfinger kann mittels eines an der Gehäusemutter radial innen liegend angeordneten Verlagerungselements erfolgen. Insbesondere kann das Verlagerungselement eine Kraft auf die Mehrzahl Klemmfinger ausüben und diese dadurch radial nach innen verlagern, insbesondere elastisch radial nach innen verlagern.

Das Verlagerungselement kann als ein hohlzylindrisches bzw. ringförmiges Einlegeteil gebildet sein, wobei das Verlagerungselement eine in radialer Richtung nach innen geneigte Kontaktfläche aufweisen kann. Komplementär zur Kontaktfläche kann die Mehrzahl Klemmfinger jeweils eine radial außen liegend angeordnete Fingerkontaktfläche aufweisen. Im Betriebszustand der Gehäusemutter können die Fingerkontaktflächen derart von der Kontaktfläche kontaktiert sein, dass die Mehrzahl Klemmfinger radial nach innen verlagert ist.

In anderen Worten können, um während der Montage des Verbinders eine möglichst einfache und widerstandsarme Verlagerung der Mehrzahl Klemmfinger zu gewährleisten, sowohl die Gehäusemutter als auch die Mehrzahl Klemmfinger eine in etwa schräge Kontakt- bzw. Fingerkontaktfläche aufweisen. Die Kontaktfläche und die Fingerkontaktfläche können dabei derart angeordnet sein, dass sie während der Montage aufeinander gleiten, ohne zu verkanten. Dadurch kann während des Verschraubens der Gehäusemutter die Mehrzahl Klemmfinger graduell radial nach innen verlagert werden, bis die Gehäusemutter schließlich im Betriebszustand ist und die Mehrzahl Klemmfinger an das Kabel angepresst ist.

Durch das Anpressen der Mehrzahl Klemmfinger an das Kabel können die Greifhaken in den Kabelmantel des Kabels gepresst werden, so dass eine kraftschlüßige und/oder eine formschlüßige Verbindung zwischen den Greifhaken und dem Kabel gebildet ist.

Folglich wirkt bei einer Zugbelastung am Kabel oder am Verbinder die Zugbelastung nicht an den Verbindungsstellen der Litzen, sondern via der Fixierungshülse am Verbindergehäuse. Das Verbindergehäuse kann dabei insbesondere durch die Gehäusemutter und die Gehäusehülse gebildet sein.

Um während des Gleitens der Kontaktfläche auf der Fingerkontaktfläche ein Entstehen von elektrisch leitfähigen Spänen, d.h. von elektrisch leitfähigem Abrieb, zu verhindern, ist das Verlagerungselement aus einem nichtleitenden Werkstoff gebildet, beispielhaft aus einem Kunststoff, wie etwa Polyetheretherketon (PEEK). Grundsätzlich können zum Bilden des Verlagerungselements auch andere geeignete Kunststoffe Anwendung finden. Sollten bei der Montage dennoch Späne bzw. Abrieb durch das Verlagern der Mehrzahl Klemmfinger entstehen, handelt es sich um Späne bzw. Abrieb aus dem nichtleitenden Werkstoff, der keinerlei Auswirkung auf die elektrischen Eigenschaften des Verbinders hat. Dazu kann der Werkstoff des Verlagerungselements eine geringere Härte aufweisen, als der Werkstoff aus dem die Fixierungshülse bzw. die Mehrzahl Klemmfinger gebildet ist.

Das Einlegeteil kann mit der Gehäusemutter mittels verpressen und/oder mittels eines Reibschlusses verbunden sein. Die Kontaktfläche des Einlegeteils kann auch eine Mehrzahl Kontaktflächenabschnitte aufweisen, wobei die einzelnen Kontaktflächenabschnitte radial nach innen elastisch verlagerbar sind. Ist die Gehäusemutter mit einer zu dem Einlegeteil komplementären, radial innen liegend angeordneten Ausnehmung ausgebildet, kann das Einlegeteil mit der Gehäusemutter verrastet bzw. verklipst werden. Das Verlagerungselement kann alternativ auch radial innen an die Gehäusemutter angespritzt sein.

Vorzugsweise weist das Verlagerungselement eine umlaufende, radial innen liegend angeordnete Kontaktfläche auf, wobei die Kontaktfläche in radialer Richtung nach innen geneigt ist, und wobei die Kontaktfläche im Betriebszustand der Gehäusemutter die Mehrzahl Klemmfinger derart kontaktiert, dass die Mehrzahl Klemmfinger radial nach innen verlagert ist.

Vorteilhafterweise kann mittels der in radialer Richtung nach innen geneigten Kontaktfläche ein graduelles Verlagern der Mehrzahl Klemmfinger während der Montage des Verbinders allein durch das Aufschrauben der Gehäusemutter auf ein Bauteil des Verbinders, z. B. eine Gehäusehülse, erreicht werden. Sobald die Gehäusemutter im Betriebszustand ist, ist auch das Kabel mittels der Mehrzahl Klemmfinger fixiert. Das Vorsehen eines zusätzlichen Arbeitsschritts zum Festklemmen des Kabels am Verbindergehäuse ist nicht notwendig.

Vorzugsweise ist das Verlagerungselement als Einlegeteil gebildet. Das Verlagerungselement ist folglich innerhalb der Gehäusemutter in die Gehäusemutter einlegbar. Das Einlegeteil kann vorteilhafterweise getrennt von der Gehäusemutter hergestellt, etwa mittels eines Spritzgußverfahrens, und anschließend mit der Gehäusemutter verbunden sein, insbesondere in die Gehäusemutter eingelegt sein. Die Gehäusemutter kann als Drehteil hergestellt sein.

Vorzugsweise sind das Verlagerungselement und die Gehäusemutter mittels Reibschluss verbunden. Das Verlagerungselement ist dabei innerhalb der Gehäusemutter in der Gehäusemutter angeordnet und mit der Gehäusemutter reibschlüssig verbunden. Das Verlagerungselement kann dazu mit der Innenwand der Gehäusemutter verbunden sein. Somit sind vorteilhafterweise keine zusätzlichen Verbindungsmittel, wie etwa Klebstoff, oder zusätzliche Arbeitsschritte bei der Montage vorzusehen, wodurch die Herstellungskosten niedrig gehalten werden können.

Vorzugsweise sind das Verlagerungselement und die Gehäusemutter mittels einer Presspassung verbunden. Die Presspassung ist eine vorteilhafte Ausführungsform des oben genannten Reibschlusses, wobei auch hier das Verlagerungselement innerhalb der Gehäusemutter in der Gehäusemutter angeordnet ist. Beim Presspassen bzw. beim Vorsehen einer sog. Übermaßpassung ist eine reib- bzw. kraftschlüssige Verbindung zwischen dem Verlagerungselement und der Gehäusemutter ohne zusätzliche Verbindungsmittel, wie etwa Klebstoff, möglich. Vorteilhafterweise sind also keine weiteren Arbeitsschritte bei der Montage vorzusehen.

Vorzugsweise weist die Kontaktfläche eine Mehrzahl Kontaktflächenabschnitte auf, wobei jeder Kontaktflächenabschnitt radial nach innen elastisch verlagerbar ist, und wobei die Gehäusemutter eine radial innen angeordnete, umlaufende Ausnehmung aufweist, wobei das Verlagerungselement mittels der radial nach innen elastisch verlagerbaren Kontaktflächenabschnitte in der Ausnehmung verrastbar ist.

Die einzelnen Kontaktflächenabschnitte können mittels einer Mehrzahl länglicher Kontaktflächenausnehmungen voneinander beabstandet sein, wobei sich die länglichen Kontaktflächenausnehmungen in der axialen Richtung entlang eines Bereichs des Verlagerungselements erstrecken können. Somit kann beim Verbinden des Verlagerungselements mit der Gehäusemutter jeder einzelne Kontaktflächenabschnitt unabhängig von den anderen Kontaktflächenabschnitten radial nach innen elastisch verlagert werden. Das Verlagerungselement ist dadurch widerstandsarm in die Ausnehmung der Gehäusemutter einfügbar und verrastbar. Die Ausnehmung kann dabei einen oder mehrere von den Kontaktflächenabschnitten hinterschneidbare Bereiche aufweisen.

Vorzugsweise ist das Verlagerungselement mittels Spritzguss radial innen an die Gehäusemutter angespritzt ist. Der Spritzguss stellt vorteilhafterweise eine alternatives Herstellverfahren zum Verpressen bzw. zur reibschlüssigen Verbindung dar.

Vorzugsweise weist die Gehäusemutter ein Gewinde zum Aufschrauben auf ein komplementäres Gewinde einer Gehäusehülse des Verbindergehäuses auf. Durch Aufschrauben der Gehäusemutter auf die Gehäusehülse ist das Verbindergehäuse bildbar. Das Verschrauben stellt ein einfaches und bewährtes Verfahren zum Herstellen einer Verbindung dar, die zudem vorteilhafterweise lösbar ist. Ein aufwendiges Verbinden mittels eines Schweiß- oder Lötverfahrens kann somit vermieden werden. Alternativ können grundsätzlich jedoch auch andere Verbindungsverfahren vorgesehen sein, wie etwa ein Verkleben oder Verrasten von Gehäusemutter und Gehäusehülse.

Vorzugsweise weist die Mehrzahl Klemmfinger jeweils eine radial außen liegend angeordnete Fingerkontaktfläche auf, wobei die Fingerkontaktfläche im Betriebszustand der Gehäusemutter derart von der Kontaktfläche des Verlagerungselements kontaktiert ist, dass die Mehrzahl Klemmfinger radial nach innen verlagert ist.

Die Fingerkontaktfläche kann in radialer Richtung nach außen geneigt sein und etwa einen Neigungswinkel aufweisen, der komplementär zu einem Neigungswinkel der Kontaktfläche des Verlagerungselements ist. Bei der Montage des Verbinders auf ein zugeordnetes Kabel, insbesondere beim Verbinden der Gehäusemutter mit der Gehäusehülse, kann die Fingerkontaktfläche an der Kontaktfläche des Verlagerungselements widerstandsarm entlang gleiten, wodurch die Mehrzahl Klemmfinger graduell radial nach innen verlagert werden können. Im Betriebszustand der Gehäusemutter ist die Mehrzahl Klemmfinger derart radial nach innen verlagert, dass das Kabel von der Mehrzahl Klemmfinger fixiert ist. Der Betriebszustand der Gehäusemutter ist dabei der verbundene Zustand von Gehäusemutter und Gehäusehülse.

Vorzugsweise weist jeder Klemmfinger mindestens einen Greifhaken auf, wobei sich der Greifhaken radial nach innen erstreckt. Im Betriebszustand der Gehäusemutter kann der Greifhaken in den Kabelmantel des Kabels gepresst sein, so dass eine kraftschlüßige und/oder formschlüßige Verbindung zwischen den Greifhaken und dem Kabel gebildet ist. Eine am Kabel oder am Verbinder auftretende Zugkraft kann dadurch via den Greifhaken auf die Fixierungshülse übertragen werden, wobei die Fixierungshülse zwischen Gehäusemutter und Gehäusehülle eingespannt sein kann, wodurch die Zugkraft auf das Verbindergehäuse wirkt und nicht etwa an den Verbindungsstellen der Litzen mit den Kontaktelementen.

Vorzugsweise ist das Verlagerungselement aus Polyetheretherketon (PEEK) gebildet. Grundsätzlich können zum Bilden des Verlagerungselements auch andere geeignete Kunststoffe Anwendung finden. Vorteilhafterweise kann ein PEEK-Verlagerungselement optisch leicht erkannt werden. Dadurch lässt sich leicht überprüfen, ob eine Montage des Verlagerungselements an die Gehäusemutter bereits ausgeführt wurde. Die Herstellung des PEEK-Verlagerungselement kann vorteilhafterweise mittels eines Spritzgussverfahrens erfolgen. Der Abrieb eines derartigen Verlagerungselements ist elektrisch nichtleitend und hat keine Auswirkung auf die elektrischen Eigenschaften des Verbinders.

Vorzugsweise ist der Verbinder ein Rundstecker.

Gemäß einem weiteren Aspekt der Erfindung wird eine Verwendung eines PEEK-Elements als Verlagerungselement in einem vorstehend beschriebenen Verbinder bereitgestellt.

Im Folgenden wird eine Ausführungsform der Erfindung anhand der beiliegenden Figuren näher beschrieben. Es versteht sich, dass die vorliegende Erfindung nicht auf diese Ausführungsform beschränkt ist, und dass einzelne Merkmale der Ausführungsform im Rahmen der beiliegenden Ansprüche zu weiteren Ausführungsformen kombiniert werden können.
- **Fig. 1**: einen Verbinder in einer perspektivischen Ansicht vor der Endmontage;
- **Fig. 2**: einen Verbinder im Betriebszustand der Gehäusemutter in einer perspektivischen Ansicht;
- **Fig. 3**: eine Schnittdarstellung einer Ausführungsform einer Gehäusemutter und der Fixierungshülse;
- **Fig. 4**: eine Schnittdarstellung einer Ausführungsform einer Gehäusemutter und der Fixierungshülse;
- **Fig. 5**: eine Schnittdarstellung einer Ausführungsform einer Gehäusemutter und der Fixierungshülse;
- **Fig. 6**: eine Schnittdarstellung einer Ausführungsform einer Gehäusemutter und der Fixierungshülse; und
- **Fig. 7**: eine Schnittdarstellung einer Ausführungsform einer Gehäusemutter und der Fixierungshülse.

**Fig. 1** zeigt einen Verbinder 10 in einer perspektivischen Ansicht, vor der Endmontage. Auf ein Kabelende eines Kabel 12, das vorliegend als Rundkabel gebildet ist, sind in einer axialen Richtung 14 eine metallische Gehäusemutter 16 und eine metallische Fixierungshülse 18 aufgeschoben. Die Gehäusemutter 16 und die Fixierungshülse 18 sind im Wesentlichen hohlzylindrisch gebildet und umschließen das Kabel 12 jeweils in Umfangsrichtung.

Der Verbinder 10 weist ferner einen Isolatorkörper 20 auf, aufweisend eine Mehrzahl Kontaktelemente (nicht dargestellt), wobei die Anzahl der Kontaktelemente insbesondere der Anzahl der Litzen (nicht dargestellt) des Kabels 12 entspricht. Die Mehrzahl Kontaktelemente sind elektrisch leitend gebildet und weisen jeweils mindestens einen Kontaktbereich (nicht dargestellt) auf. Die freigelegten Litzen des Kabels 12 sind jeweils mit dem zugeordneten Kontaktbereich eines Kontaktelements verbunden, vorliegend sind die Litzen mit den Kontaktbereichen verlötet. Das Kabel 12 kann zum Leiten eines elektrischen Stroms und/oder zum Leiten eines elektrischen Signals gebildet sein.

Die Gehäusemutter 16 ist vorliegend zum Verschrauben mit einer metallischen Gehäusehülse 22 gebildet. Dazu weisen sowohl die Gehäusemutter 16 als auch die Gehäusehülse 22 jeweils ein Gewinde 24 auf. Die Gehäusemutter 16 und die Gehäusehülse 22 weisen ferner an ihrem Umfang vorliegend zwei Werkzeugausnehmungen 26 auf. An den Werkzeugausnehmungen 26 ist zum Anbringen einer Kraft ein Werkzeug ansetzbar, wie etwa ein Gabelschlüssel.

Die Gehäusemutter 16 wird während der Montage über die Fixierungshülse 18 geschoben und anschließend mit der Gehäusehülse 22 verschraubt. Die Fixierungshülse 18 weist eine Mehrzahl Klemmfinger 28 auf, wobei die Mehrzahl Klemmfinger 28 radial nach innen verlagerbar sind. Das Verlagern der Mehrzahl Klemmfinger 28 erfolgt gleichzeitig mit dem Verschrauben der Gehäusemutter 16 mit der Gehäusehülse 22. Das heisst, dass im Betriebszustand der Gehäusemutter 16 die Mehrzahl Klemmfinger 28 an das zugeordnete Kabel 12 angepresst ist, wobei der Betriebszustand der Gehäusemutter 16 der verschraubtem Zustand von Gehäusemutter 16 und Gehäusehülse 22 ist. Das Verlagern der Mehrzahl Klemmfinger 28 erfolgt dabei mittels eines an der Gehäusemutter 16 radial innen liegend angeordneten Verlagerungselements. Das Verlagerungselement ist hier nicht dargestellt und wird in den folgenden Figuren im Detail gezeigt und erläutert.

Jeder Klemmfinger 28 weist vorliegend mehrere Greifhaken 30 auf, die sich in einer radialen Richtung 32 nach innen, in Richtung des Kabels 12 erstrecken. Die Greifhaken 30 sind im Betriebszustand der Gehäusemutter 16 derart an das Kabel 12 angepresst, dass eine am Kabel 12 oder am Verbinder 10 auftretende Zugkraft via der Greifhaken 30 auf das Verbindergehäuse 42 (siehe Fig. 2) übertragen wird.

Die Fixierungshülse 18 weist zudem einen umfänglich, radial außen angeordneten Anschlagring 34 mit einem an dem Anschlagring 34 radial außen angeordneten Vorsprung 36 auf.

Femer ist der Isolatorkörper 20 von zwei Halbschalen 38 umgeben, wobei die Halbschalen 38 aneinander derart anliegen, dass sie den Isolatorkörper 20 in Umfangsrichtung zumindest bereichsweise umschließen.

**Fig. 2** zeigt den Verbinder 10 in montiertem Zustand. Die Gehäusemutter 16 befindet sich im Betriebszustand. Über den Isolatorkörper 20 (nicht gezeigt in Fig. 2), die beiden Halbschalen 38 (nicht gezeigt in Fig. 2) und bereichsweise über die Fixierungshülse 18 (nicht gezeigt in Fig.2) ist die Gehäusehülse 22 geschoben. Der von der Gehäusehülse 22 umschlossene Bereich der Fixierungshülse 18 reicht bis auf den Anschlagring 34 (nicht gezeigt in Fig. 2), wobei die Gehäusehülse 22 eine Ausnehmung 40 (nicht gezeigt in Fig. 2) aufweist, und der Vorsprung 36 (nicht gezeigt in Fig. 2) des Anschlagrings 34 derart in der Ausnehmung 40 angeordnet ist, dass ein Verdrehen der Gehäusehülse 22 relativ zur Fixierungshülse 18 unterbunden ist.

Die Gehäusemutter 16 ist über die Fixierungshülse 18 geschoben und mittels der zueinander komplementären Gewinde 24 mit der Gehäusehülse 22 verschraubt. Die Gehäusemutter 16 und die Gehäusehülse 22 bilden vorliegend das Verbindergehäuse 42.

Zwischen der Gehäusemutter 16 und der Gehäusehülse 22 ist die Fixierungshülse 18 derart angeordnet und mittels der Verschraubung fixiert, dass via die Greifhaken 30 eine auftretende Zugkraft auf das Verbindergehäuse 42 übertragen werden kann.

**Fig. 3** zeigt eine erste Ausführungsform einer Gehäusemutter 16, des Verlagerungselements 44 und der Fixierungshülse 18 in einer Schnittdarstellung.

Das Verlagerungselement 44 ist an der Gehäusemutter 16 radial innen liegend angeordnet und weist eine radial innen liegend angeordnete Kontaktfläche 46 auf, wobei die Kontaktfläche 46 um einen vorbestimmten Winkel angestellt ist, so dass sich die Kontaktfläche in radialer Richtung nach innen neigt. Dadurch ist im Betriebszustand der Gehäusemutter 16 die Mehrzahl Klemmfinger 28 derart kontaktiert, dass die Mehrzahl Klemmfinger 28 radial nach innen verlagert ist.

Jeder Klemmfinger 28 weist jeweils eine radial außen liegend angeordnete Fingerkontaktfläche 48 auf, wobei die Fingerkontaktfläche 48 in radialer Richtung nach außen komplementär zu dem vorbestimmten Winkel der Kontaktfläche 46 geneigt ist.

Dadurch kann während des Verschraubens von Gehäusemutter 16 und Gehäusehülse 22 jede Fingerkontaktfläche 48 auf der Kontaktfläche 46 des Verlagerungselements 44 widerstandsarm gleiten, wodurch sich die Mehrzahl Klemmfinger 28 graduell radial nach innen verlagert, bis im Betriebszustand der Gehäusemutter 16 die Mehrzahl Klemmfinger 28 an das zugeordnete Kabel 12 angepresst ist.

Das Verlagerungselement 44 ist vorliegend als Einlegeteil gebildet und mit der Gehäusemutter 16 verpresst. Das Verlagerungselement 44 ist aus einem elektrisch nichtleitenden Werkstoff gebildet, vorliegend Polyetheretherketon (PEEK). Beim Verschrauben der Gehäusemutter 16 mit der Gehäusehülse 22 reibt der Werkstoff der Mehrzahl Klemmfinger 28 auf PEEK und nicht etwa Metall auf Metall. Somit sind während der Montage eventuell entstehende Späne bzw. Abrieb nichtleitend und haben keinen Einfluss auf die elektrischen Eigenschaften des Verbinders.

Bei der in **Fig. 4** dargestellten Schnittansicht einer zweiten Ausführungsform weist die Gehäusemutter 16 einen Abschlussring 50 auf. Der Abschlußring 50 ist als ein sich in der radialen Richtung 32 nach innen erstreckender Vorsprung gebildet. Der Abschlussring 50 ist vorzugsweise am axial hinteren Ende der Gehäusemutter 16 ausgebildet. Nach dem Einpressen des Verlagerungselements 44 in die Gehäusemutter 16 bildet der Abschlussring 50 mit dem Verlagerunselement 44 einen Formschluss, wodurch während des Verschraubens der Gehäusemutter 16 mit der Gehäusehülse 22 das Verlagerungselement 44 vor einem Verrutschen, insbesondere in der axialen Richtung 14, gesichert ist. Das Verlagerungselement 44 kann alternativ auch radial innen an die Gehäusemutter 16 und den Anschlussring 50 angespritzt sein. Die Gehäusemutter 16, aufweisend den Abschlussring 50, ist vorliegend mittels eines Drehverfahrens hergestellt.

Bei der in **Fig. 5** dargestellten Schnittansicht einer dritten Ausführungsform ist das Verlagerungselement 44 dünnwandig ausgeführt. Somit ist das Verlagerungselement 44 in Standard-Gehäusemuttem einpressbar.

Bei der in **Fig. 6** dargestellten Schnittansicht einer vierten Ausführungsform weist die Kontaktfläche 46 des Verlagerungselements 44 eine Mehrzahl Kontaktflächenabschnitte 52 auf, wobei jeder Kontaktflächenabschnitt 52 radial nach innen elastisch verlagerbar ist. Die einzelnen Kontaktflächenabschnitte 52 sind mittels einer Mehrzahl Schlitze 56 bzw. von länglichen Kontaktflächenausnehmungen voneinander beabstandet. Die Schlitze 56 erstrecken sich in der axialer Richtung 14 entlang eines Abschnitts des Verlagerungselements 44.

Die Gehäusemutter 16 weist eine radial innen angeordnete Ausnehmung 54 auf, wobei die Ausnehmung 54 derart bemessen ist, dass das Verlagerungselement 44 mittels Einpressens in die Ausnehmung 54 einfügbar ist. Die Ausnehmung 54 weist zudem einen von den Kontaktflächenabschnitten 52 hinterschneidbaren Bereich 58 auf. Beim Einpressen des Verlagerungselements 44 werden die Kontaktflächenabschnitte 52 radial nach innen verlagert bis das Verlagerungselements 44 in der Ausnehmung 54 angeordnet ist. Dort federn die Kontaktflächenabschnitte 52 elastisch zurück in die ursprüngliche Position, wodurch die Kontaktflächenabschnitte 52 den hinterschneidbaren Bereich 58 hinterschneiden und dadurch das Verlagerungselements 44 in der Ausnehmung 54 verrastet ist.

**Fig. 7** zeigt eine Schnittansicht einer weiteren Ausführungsform. Das vorliegende Verlagerungselement 44 ist dünnwandig und in einer radial nach innen geneigten, in etwa konischen Form ausgeführt. Die Ausnehmung 54 der Gehäusemutter 16 ist mit einer dazu komplementären Neigung gebildet und weist den hinterschneidbaren Bereich 58 auf. Das Verlagerungselement 44 weist neben den Kontaktflächenabschnitten 52 und den Schlitzen 56 einen umlaufende, radial außen angeordneten Vorsprung 60 auf, wodurch das Verlagerungselement 44 nach dem Einpressen mittels des Vorsprungs 60 in dem hinterschneidbaren Bereich 58 verrastet ist. Das Verlagerungselement 44 ist dank seiner konischen Form entlang der gesamten axialen Erstreckung als Kontaktfläche 46 nutzbar.

### Bezugszeichenliste

- 10: Verbinder
- 12: Kabel
- 14: axiale Richtung
- 16: Gehäusemutter
- 18: Fixierungshülse
- 20: Isolatorkörper
- 22: Gehäusehülse
- 24: Gewinde
- 26: Werkzeugausnehmungen
- 28: Klemmfinger
- 30: Greifhaken
- 32: radiale Richtung
- 34: Anschlagring
- 36: Vorsprung
- 38: Halbschalen
- 40: Ausnehmung der Gehäusehülse
- 42: Verbindergehäuse
- 44: Verlagerungselement
- 46: Kontaktfläche
- 48: Fingerkontaktfläche
- 50: Abschlussring
- 52: Kontaktflächenabschnitt
- 54: Ausnehmung der Gehäusemutter
- 56: Schlitz
- 58: hinterschneidbarer Bereich
- 60: Vorsprung

## Patentansprüche

1. Verbinder (10) mit einem Verbindergehäuse (42), aufweisend:
eine metallische Fixierungshülse (18), aufweisend eine Mehrzahl Klemmfinger (28), wobei die Fixierungshülse (18) zum Aufschieben auf ein Kabel (12) gebildet ist, und
eine metallische Gehäusemutter (16), wobei die Gehäusemutter (16) zum Aufschieben über die Fixierungshülse (18) gebildet ist und ein radial innen liegend angeordnetes Verlagerungselement (44) umfasst, und in einem Betriebszustand der Gehäusemutter (16) und des Verlagerungselements (44) die Mehrzahl Klemmfinger (28) derart radial nach innen verlagert sind, dass die Mehrzahl Klemmfinger (28) an das zugeordnete Kabel (12) angepresst ist,
**dadurch gekennzeichnet, dass**
das Verlagerungselement (44) aus einem elektrisch nichtleitenden Werkstoff gebildet ist.

2. Verbinder (10) gemäß Anspruch 1, wobei das Verlagerungselement (44) eine umlaufende, radial innen liegend angeordnete Kontaktfläche (46) aufweist, wobei die Kontaktfläche (46) in radialer Richtung nach innen geneigt ist, und wobei die Kontaktfläche (46) im Betriebszustand der Gehäusemutter (16) die Mehrzahl Klemmfinger (28) derart kontaktiert, dass die Mehrzahl Klemmfinger (28) radial nach innen verlagert ist.

3. Verbinder (10) gemäß Anspruch 1 oder 2, wobei das Verlagerungselement (44) als Einlegeteil gebildet ist.

4. Verbinder (10) gemäß Anspruch 3, wobei das Verlagerungselement (44) und die Gehäusemutter (16) mittels Reibschluss verbunden sind.

5. Verbinder (10) gemäß Anspruch 3 oder 4, wobei das Verlagerungselement (44) und die Gehäusemutter (16) mittels einer Presspassung verbunden sind.

6. Verbinder (10) gemäß Anspruch 3, wobei die Kontaktfläche (46) eine Mehrzahl Kontaktflächenabschnitte (52) aufweist, wobei jeder Kontaktflächenabschnitt (52) radial nach innen elastisch verlagerbar ist, und wobei die Gehäusemutter (16) eine radial innen angeordnete, umlaufende Ausnehmung (54) aufweist, wobei das Verlagerungselement (44) mittels der radial nach innen elastisch verlagerbaren Kontaktflächenabschnitte (52) in der Ausnehmung (54) verrastbar ist.

7. Verbinder (10) gemäß Anspruch 1 oder 2, wobei das Verlagerungselement (44) mittels Spritzguss radial innen an die Gehäusemutter (16) angespritzt ist.

8. Verbinder (10) gemäß einem der Ansprüche 1 bis 7, wobei die Gehäusemutter (16) ein Gewinde (24) zum Aufschrauben auf ein komplementäres Gewinde (24) einer Gehäusehülse (22) aufweist.

9. Verbinder (10) gemäß einem der Ansprüche 1 bis 8, wobei die Mehrzahl Klemmfinger (28) jeweils eine radial außen liegend angeordnete Fingerkontaktfläche (48) aufweist, und wobei die Fingerkontaktfläche (48) im Betriebszustand der Gehäusemutter (16) derart von der Kontaktfläche (46) des Verlagerungselements (44) kontaktiert ist, dass die Mehrzahl Klemmfinger (28) radial nach innen verlagert ist.

10. Verbinder (10) gemäß einem der Ansprüche 1 bis 9, wobei jeder Klemmfinger (28) mindestens einen Greifhaken (30) aufweist, wobei sich der Greifhaken (30) radial nach innen erstreckt.

11. Verbinder (10) gemäß einem der Ansprüche 1 bis 10, wobei das Verlagerungselement (44) aus Polyetheretherketon (PEEK) gebildet ist.

12. Verbinder (10) gemäß einem der Ansprüche 1 bis 11, wobei der Verbinder (10) ein Rundstecker ist.

13. Verwendung eines PEEK-Elements als Verlagerungselement (44) in einem Verbinder (10) gemäß einem der Ansprüche 1 bis 12.

## Claims

1. A connector (10) having a connector housing (42), comprising:
a metal securing sleeve (18), having a plurality of clamping fingers (28), the securing sleeve (18) being designed to slide onto a cable (12), and
a metal housing nut (16), the housing nut (16) being designed to slide over the securing sleeve (18) and comprising a displacement element (44) arranged radially on the inside, and the plurality of clamping fingers (28) being displaced radially inwards in an operating state of the housing nut (16) and of the displacement element (44) such that the plurality of clamping fingers (28) are pressed against the associated cable (12),
**characterized in that**
the displacement element (44) is made of an electrically non-conductive material.

2. The connector (10) according to claim 1, wherein the displacement element (44) has a circumferential contact surface (46) arranged radially on the inside, wherein the contact surface (46) is inclined inwards in the radial direction, and wherein the contact surface (46) contacts the plurality of clamping fingers (28) in the operating state of the housing nut (16) such that the plurality of clamping fingers (28) are displaced radially inwards.

3. The connector (10) according to claim 1 or 2, wherein the displacement element (44) is designed as an insert.

4. The connector (10) according to claim 3, wherein the displacement element (44) and the housing nut (16) are frictionally connected.

5. The connector (10) according to claim 3 or 4, wherein the displacement element (44) and the housing nut (16) are connected by means of a press fit.

6. The connector (10) according to claim 3, wherein the contact surface (46) has a plurality of contact surface portions (52), wherein each contact surface portion (52) can be resiliently displaced radially inwards, and wherein the housing nut (16) has a circumferential recess (54) arranged radially on the inside, wherein the displacement element (44) can be latched in the recess (54) by means of the contact surface portions (52) that can be resiliently displaced radially inwards.

7. The connector (10) according to claim 1 or 2, wherein the displacement element (44) is injection-molded onto the housing nut (16) radially on the inside.

8. The connector (10) according to any one of claims 1 to 7, wherein the housing nut (16) has a thread (24) for being screwed onto a complementary thread (24) of a housing sleeve (22).

9. The connector (10) according to any one of claims 1 to 8, wherein the plurality of clamping fingers (28) each have a finger contact surface (48) arranged radially on the outside, and wherein the finger contact surface (48) is contacted by the contact surface (46) of the displacement element (44) in the operating state of the housing nut (16) such that the plurality of clamping fingers (28) are displaced radially inwards.

10. The connector (10) according to any one of claims 1 to 9, wherein each clamping finger (28) has at least one gripping hook (30), wherein the gripping hook (30) extends radially inwards.

11. The connector (10) according to any one of claims 1 to 10, wherein the displacement element (44) is made of polyether ether ketone (PEEK).

12. The connector (10) according to any one of claims 1 to 11, wherein the connector (10) is a round plug.

13. A use of a PEEK element as the displacement element (44) in a connector (10) according to any one of claims 1 to 12.

## Revendications

1. Connecteur (10) avec un boîtier de connecteur (42), comprenant :
- une douille de fixation (18) métallique, présentant une pluralité de doigts de serrage (28), la douille de fixation (18) étant conçue pour être montée sur un câble (12), et
- un écrou de boîtier (16) métallique, l'écrou de boîtier (16) étant conçu pour être monté par-dessus la douille de fixation (18) et comportant un élément de déplacement (44) disposé radialement à l'intérieur, et la pluralité de doigts de serrage (28) étant déplacée radialement vers l'intérieur dans un état de fonctionnement de l'écrou de boîtier (16) et de l'élément de déplacement (44), de telle façon que la pluralité de doigts de serrage (28) est pressée contre le câble (12) correspondant,
**caractérisé en ce que**
l'élément de déplacement (44) est constitué d'un matériau non conducteur électriquement.

2. Connecteur (10) selon la revendication 1, dans lequel l'élément de déplacement (44) présente une surface de contact (46) périphérique disposée radialement à l'intérieur, la surface de contact (46) étant inclinée vers l'intérieur dans la direction radiale, et la surface de contact (46) venant en contact avec la pluralité de doigts de serrage (28) dans l'état de fonctionnement de l'écrou de boîtier (16), de telle façon que la pluralité de doigts de serrage (28) est déplacée radialement vers l'intérieur.

3. Connecteur (10) selon la revendication 1 ou 2, dans lequel l'élément de déplacement (44) est conçu comme une pièce d'insertion.

4. Connecteur (10) selon la revendication 3, dans lequel l'élément de déplacement (44) et l'écrou de boîtier (16) sont reliés par friction.

5. Connecteur (10) selon la revendication 3 ou 4, dans lequel l'élément de déplacement (44) et l'écrou de boîtier (16) sont reliés par ajustement serré.

6. Connecteur (10) selon la revendication 3, dans lequel la surface de contact (46) présente une pluralité de sections de surface de contact (52), chaque section de surface de contact (52) pouvant être déplacée élastiquement radialement vers l'intérieur, et l'écrou de boîtier (16) présentant un évidement (54) périphérique disposé radialement à l'intérieur, l'élément de déplacement (44) pouvant être encliqueté dans l'évidement (54) à l'aide des sections de surface de contact (52) déplaçables élastiquement radialement vers l'intérieur.

7. Connecteur (10) selon la revendication 1 ou 2, dans lequel l'élément de déplacement (44) étant injecté radialement à l'intérieur sur l'écrou de boîtier (16) par moulage par injection.

8. Connecteur (10) selon l'une des revendications 1 à 7, dans lequel l'écrou de boîtier (16) présente un filetage (24) destiné au vissage sur un filetage complémentaire (24) d'une douille de boîtier (22).

9. Connecteur (10) selon l'une des revendications 1 à 8, dans lequel la pluralité de doigts de serrage (28) présentent respectivement une surface de contact de doigt (48) disposée radialement à l'extérieur, et dans lequel la surface de contact de doigt (48) est en contact avec la surface de contact (46) de l'élément de déplacement (44) dans l'état de fonctionnement de l'écrou de boîtier (16), de telle façon que la pluralité de doigts de serrage (28) est déplacée radialement vers l'intérieur.

10. Connecteur (10) selon l'une des revendications 1 à 9, dans lequel chaque doigt de serrage (28) présente au moins un crochet de préhension (30), le crochet de préhension (30) s'étendant radialement vers l'intérieur.

11. Connecteur (10) selon l'une des revendications 1 à 10, dans lequel l'élément de déplacement (44) est constitué de polyétheréthercétone (PEEK).

12. Connecteur (10) selon l'une des revendications 1 à 11, dans lequel le connecteur (10) est une fiche ronde.

13. Utilisation d'un élément en PPEK en tant qu'élément de déplacement (44) dans un connecteur (10) selon l'une des revendications 1 à 12.
